# EUROPÄISCHE PATENTSCHRIFT

(11) **EP 3 496 921 B1**
(45) Veröffentlichungstag und Bekanntmachung des Hinweises auf die Patenterteilung: **16.12.2020**
(21) Anmeldenummer: 17752078.0
(22) Anmeldetag: 04.08.2017
(51) Int. Cl.: B28D 1/04, B24D 5/10

(54) **TRENNBLATT FÜR DIE BEARBEITUNG EINES HARTMATERIALS UND WERKZEUG**
SEPARATING BLADE FOR PROCESSING A HARD MATERIAL, AND TOOL
DISQUE À TRONÇONNER POUR L'USINAGE D'UN MATÉRIAU DUR ET OUTIL

(30) Priorität: 11.08.2016 DE 102016114871
(43) Veröffentlichungstag der Anmeldung: 19.06.2019
(73) Patentinhaber: LISSMAC Maschinenbau GmbH, 88410 Bad Wurzach (DE)
(72) Erfinder: LEISING, Martin, 88299 Leutkirch (DE)
(74) Vertreter: Otten, Roth, Dobler & Partner mbB Patentanwälte
(86) Internationale Anmeldenummer: PCT/EP2017/069842
(87) Internationale Veröffentlichungsnummer: WO 2018/029112

(56) Entgegenhaltungen:
- EP-A1- 1 199 126
- DE-A1- 3 708 359
- US-A- 3 813 230

## Beschreibung

### Stand der Technik

Trennblätter wie Sägeblätter oder Fugen-Schneidscheiben zur insbesondere trennenden Bearbeitung von Materialien wie Beton, Asphalt oder Stein sind bekannt, wie auch entsprechende Werkzeuge zum Beispiel fahrbare Fugenschneider.

Die Werkzeuge sind als Schneid- und Trenneinrichtungen zur materialabhebenden Bearbeiten von mineralhaltigen Hartmaterialien ausgebildet, wobei das Trennblatt mit Hilfe einer daran angreifenden Flanschanordnung schnellrotierend angetrieben wird.

Beispielsweise beim Straßen- oder Flughafenbau wird mit Fugenschneidern das Material der Verkehrsflächen bearbeitet bzw. durchtrennt, um an Bereiche unter der Verkehrsfläche heranzukommen, zum Beispiel um Leitungen im Untergrund verlegen zu können. Die am Trennblatt auftretenden mechanischen und thermischen Belastungen sind im Dauerbetrieb vergleichsweise stark und machen eine Kühlung zwingend erforderlich. Zur Kühlung bzw. Schmierung von Trennblättern und zum Materialabtransport des vom Trennblatt abgehobenen Materials wird beispielsweise Wasser verwendet.

Im Zusammenhang mit im Betrieb verwendeten Kühlmitteln treten insbesondere im Dauerbetrieb des Werkzeugs erhebliche Folgeprobleme auf, was Gegenmaßnahmen erforderlich macht, die wiederum neue Problemfelder bedingen.

Die technischen und wirtschaftlichen Anforderungen an die Trennblätter und die dazugehörigen Werkzeuge werden in der Praxis immer komplexer. Bislang lässt sich nicht für alle Anwendungsfälle eine praxistaugliche bzw. eine allen Anforderungen gerecht werdende Problemlösung finden.

Die US 3 813 230 A und die DE 37 08 359 A1 sind zum Stand der Technik zu nennen.

### Aufgabe und Vorteile der Erfindung

Aufgabe der vorliegenden Erfindung ist es, ein Trennblatt beziehungsweise ein Werkzeug der einleitend genannten Art bereitzustellen, welches technisch und wirtschaftlich vorteilhaft für unterschiedlichste Bearbeitungsaufgaben zur materialabhebenden Bearbeitung von mineralhaltigen Hartmaterialien einsetzbar ist. Insbesondere soll ein Fugenschneid-Trennblatt bzw. ein Sägeblatt für Baumaschinen für den Großbaustellen-Einsatz bereitgestellt werden.

Diese Aufgabe wird durch ein Trennblatt nach Anspruch 1 gelöst.

Die abhängigen Ansprüche betreffen vorteilhafte Varianten der Erfindung.

Die Erfindung geht aus von einem Trennblatt für die materialabhebende Bearbeitung eines mineralhaltigen Hartmaterials, umfassend einen zu einer zentralen Trennblatt-Achse radial außenliegenden Bearbeitungsabschnitt zur Materialabnahme des Hartmaterials, wobei das Trennblatt ausgebildet ist, mit einer antreibbaren Flanschanordnung in Rotation versetzt zu werden, und wobei dem Trennblatt für einen Bearbeitungsbetrieb ein flüssiges Kühlmittel zuführbar ist.

Die Flanschanordnung ist im Bereich um die Trennblatt-Achse herum mit dem scheibenförmigen Trennblatt verbindbar, insbesondere umfassend einen Flanschabschnitt auf beiden Seiten des Trennblattes, wobei auf beiden Seiten des Trennblattes eine Verbindung durch Klemm- oder Schraubmittel erfolgt. Der Bearbeitungsabschnitt umfasst beispielsweise Hartmaterialien vorzugsweise ein Diamant-Material und/oder ein Ultra-Hartmetall.

Nachfolgend sind die Begriffe "axial" und "radial" auf die Trennblatt-Achse bezogen.

In einem von Teilen des Trennblattes umschlossenen Innenvolumen des Trennblattes ist eine Innenstruktur zur Bereitstellung eines von dem Kühlmittel durchströmbaren Strömungsweges zwischen einer Einlassstelle des Trennblattes für die Zuführung des Kühlmittels und einer Auslassstelle des Trennblattes für den Auslass des Kühlmittels derart ausgebildet, dass im verbundenen Zustand mit der Flanschanordnung im Bearbeitungsbetrieb des Trennblattes entlang des Strömungsweges ein Austritt von Anteilen des zugeführten Kühlmittels aus dem Innenvolumen unterbunden ist, so dass kein Kühlmittel außen am Trennblatt an den Bearbeitungsabschnitt gelangt.

Nachfolgend wird anstelle von Kühlmittel auch gleichbedeutend von Kühlflüssigkeit gesprochen.

Damit wird eine gegenüber z. B. einer Luftkühlung effektivere Flüssigkeitskühlung als Innenkühlung bzw. als Kühlung mit ausschließlich im Inneren geführter Kühlflüssigkeit bereitgestellt. Umgekehrt wird außen am Trennblatt Kühlflüssigkeit ferngehalten, was gegenüber einem Betrieb mit außen vorhandener Kühlflüssigkeit vorteilhaft ist. Das Trennblatt bleibt erfindungsgemäß außen absolut trocken, so dass die abhebende Bearbeitung des mineralhaltigen Hartmaterials trocken bzw. im Trocken-Arbeitsbetrieb erfolgt. Außen am Trennblatt ist keine Kühlmittelbeaufschlagung nötig.

Bei nassbetriebenen Trennblättern sind Flüssigkeitsmengen außenseitig am Trennblatt in solchen Mengen nötig, dass die Arbeitsumgebung bzw. der Untergrund unterhalb des abzuhebenden Bodenmaterials wie ein Fahrbahnbelag aus Asphalt oder Beton, der regelmäßig ein Sand- oder Kiesuntergrund bzw. Erdmaterial ist, von der abfließenden bzw. der beschleunigten Kühlflüssigkeit weggespült wird, was in der Regel absolut unerwünscht ist. Denn die seitlich verbbleibenden Bereiche neben der eingefrästen Fuge im Bodenmaterial werden unterspült, wodurch das Bodenmaterial bzw. die Fahrbahn statisch nicht mehr belastbar ist und deshalb aufwändige Zusatzarbeiten nötig sind.

Ein arbeitsseitiger Trocken-Trennbetrieb bringt zudem noch weitere Vorteile mit sich, wie der Wegfall von Anbackungen am Werkzeug und dadurch bedingte Schäden bzw. Reinigungsarbeiten. Auch ist es vorteilhaft, dass ein Eindringen von mit abrasiven Partikeln vermischter Kühlflüssigkeit in Spaltbereiche des dazugehörigen Werkzeugs ausgeschlossen ist, was andernfalls durch Reibung der Partikel in Dreh-Lagereinrichtungen bzw. in schnellrotierenden antriebseitigen Maschinenteilen meist nach kurzer Zeit zum Versagen des Werkzeugs führt. Eine Suspension aus Partikeln und Kühlflüssigkeit kann erfindungsgemäß erst gar nicht entstehen. Die Kühlflüssigkeit bleibt vielmehr in einem Kreislauf getrennt vom zu bearbeitenden Material bzw. vom Bearbeitungsabschnitt des Trennblattes. Die Kühlflüssigkeit wird erfindungsgemäß nicht verunreinigt bzw. ist von Außenbereichen des Werkzeugs ferngehalten.

Andererseits wird bei der Erfindung eine gegenüber einer Luftkühlung vorteilhafte Flüssigkühlung mit einer vergleichsweise hohen Wärmeleitfähigkeit der Kühlflüssigkeit wie z. B. Wasser genutzt und damit eine vergleichsweise effektive Wärmeabfuhr vom Trennblatt möglich. Dabei sind die Komponenten des Trennblattes aus einem gut wärmeleitfähigen Metallmaterial, so dass über die in der Praxis relevanten Materialdicken der Komponenten eine ausreichende Kühlung gegeben ist. Eine innenseitige Benetzung bzw. Umspülung der den Strömungsweg begrenzenden Bereiche bzw. Flächen mit Kühlflüssigkeit ist daher ausreichend für eine hocheffektive kontinuierliche Kühlung des Trennblattes und ggf. auch angrenzender Maschinenteile. Zudem wird die Kühlflüssigkeit durchströmend in Bewegung gehalten bzw. ständig durchmischt, bzw. nach Aufnahme der Wärmemengen abgeführt und gleichzeitig kühlere Kühlflüssigkeit wieder zugeführt. Die Innenstruktur ist so abgestimmt, dass die Kühlflüssigkeit mit sämtlichen sich im Betrieb relevant erwärmenden Bereichen in ausreichendem Maß in Kontakt kommt insbesondere vorbeiströmt. Außerdem kann die Kühlleistung der Kühlflüssigkeit auch dadurch erhöht bzw. beeinflusst werden, dass der Volumenstrom verändert bzw. erhöht wird und/oder die Zulauftemperatur der Kühlflüssigkeit in das Innenvolumen erniedrigt wird.

Die Innenstruktur ist vorzugsweise so gewählt, dass auf konstruktiv einfache Weise eine vergleichsweise große innere Oberfläche an den Strömungsweg angrenzt bzw. diesen begrenzt. Damit wird insgesamt eine hohe Wärmeabfuhr durch die vom Kühlmittel benetzte innere Oberfläche erreicht. Die innere Oberfläche ist insbesondere sehr gut wärmeleitend mit dem Bereich des Bearbeitungsabschnitts in wärmeleitender Verbindung durch Material des Trennblattes, insbesondere durch ein Metallmaterial, was einen hohen Wärmeleitfähigkeit aufweist und damit eine vergleichsweise starke Wärmeabfuhr vom Bearbeitungsabschnitt zu den inneren Oberflächen der Innenstruktur entlang des Strömungsweges erzielt wird.

Das erfindungsgemäße Trennblatt ist insbesondere für Anwendungen vorteilhaft, bei denen beim Bearbeiten von Boden- bzw. Verkehrsflächen das zu durchtrennende Material bzw. die Bodenfläche eine Dicke bis z. B. über 20 Zentimeter aufweist und/oder größere Strecken von vielen hundert Metern am Stück bzw. im Dauerbetrieb bearbeitet bzw. zurückgelegt werden müssen. Das erfindungsgemäße Trennblatt weist vorzugsweise einen entsprechenden größeren Trennblatt-Durchmesser von ca. 300 Millimeter, insbesondere über 400 Millimeter, insbesondere über 600 Millimeter, insbesondere über 800 Millimeter, insbesondere bis über 1000 Millimetern auf. Außerdem wird hierzu eine vergleichsweise starke Antriebsleistung auf das Trennblatt übertragen, um das Trennblatt gleichmäßig mit Umdrehungszahlen bis über 2500 Umdrehungen pro Minute im Dauer-Arbeitsbetrieb anzutreiben.

Erfindungsgemäß wird ein Austritt selbst von geringsten Anteilen der Kühlflüssigkeit auf die Außenflächen des Trennblattes absolut zuverlässig vermieden. Dies ist vorteilhaft, insbesondere wenn ein Trockenbetrieb nötig ist bzw. im Betrieb selbst geringste Flüssigkeitsmengen außen am Trennblatt bzw. am Bearbeitungsabschnitt unerwünscht sind.

Insbesondere ist das Trennblatt nach dem Arbeitsverfahren ein Trocken-Trennblatt bzw. Trocken-Sägeblatt. Das innengeführte gesamte Kühlmittel kann vorteilhaft nach der Abführung aus dem Inneren des Trennblattes unmittelbar wieder zur Kühlung genutzt werden, ohne dass eine Aufbereitung wie z. B. eine Filtrierung nötig ist.

Die Einlass- und die Auslassstelle des Trennblattes, wobei vorzugsweise mehrere Einlass- und/oder Auslassstellen vorgesehen sind, liegen vorzugsweise in einem Bereich der Trennblattachse bzw. in einem achsnahen Bereich des Trennblattes. Vorzugsweise liegen die Einlass- und die Auslassstelle an axial gegenüberliegenden Stellen, getrennt durch einen Wandabschnitt, der z. B. axial inneren bzw. mittigen einen Teil eines Blattes bzw. einer Scheibe des Trennblattes bildet und zur Innenstruktur gehört.

Die zumindest jeweils eine Einlass- und Auslassstelle befindet sich vorzugsweise in einem axialen Bereich des Trennblattes, welcher bei angebrachter Flanschanordnung von der Flanschanordnung abgedeckt ist. Die Abdeckung betrifft in der Regel einen in axialer Richtung betrachtet kreisförmigen Teil um die Trennblattachse herum, auf gegenüberliegenden Bereichen des Trennblattes. Die Fläche bzw. Größe des abgedeckten Bereichs kann auf der einen Seite sich von der Fläche auf der anderen Seite etwas unterscheiden.

In einem von Teilen des Trennblattes umschlossenen Innenvolumen des Trennblattes ist eine Innenstruktur zur Bereitstellung eines von dem Kühlmittel durchströmbaren Strömungsweges zwischen einer Einlassstelle des Trennblattes für die Zuführung des Kühlmittels und einer Auslassstelle des Trennblattes für den Auslass des Kühlmittels ausgebildet. Erfindungsgemäß sind die Einlassstelle und die Auslassstelle in einem Nabenbereich des Trennblattes vorhanden sind und wobei die Innenstruktur einen Strömungsweg für das zuführbare Kühlmittel vorgibt, wonach im Bearbeitungsbetrieb das Kühlmittel von der Einlassstelle radial zur Trennblatt-Achse von innen nach außen strömt und wobei das Kühlmittel radial zur Trennblatt-Achse von außen nach innen zur Auslassstelle strömt. Zwischen dem ersten Teilströmungsweg des Kühlmittels von radial innen nach radial außen und dem letzten Teilströmungsweg des Kühlmittels von radial außen nach radial innen können je nach Anzahl der Stammblätter bzw. der Anzahl weiterer Blätter mehrere weitere Teilströmungswege von innen nach außen bzw. von außen nach innen vorhanden sein, da das Kühlmittel durch die Innenstruktur gezielt in axialer Richtung mäanderartig durch das Trennblatt bzw. das Innenvolumen geführt wird. Der erste Teilströmungsweg ist immer von der Einlassstelle von radial innen nach außen und der letzte Teilströmungsweg ist immer von radial außen nach radial innen zur Auslassstelle.

Dadurch wird auf technisch bzw. konstruktiv vorteilhafte bzw. platzsparende Weise eine optimierte Kühlung erreicht. Der erste Teil-Strömungsweg von radial innen nach außen ist vorzugsweise durch eine Wand der Innenstruktur getrennt zum zweiten Teil-Strömungsweg von radial außen nach innen. Vorzugsweise ist in der trennenden Wand an der radial außenliegenden Stelle ein Durchlass von der ersten Seite der Wand auf die axial gegenüberliegende zweite Seite der Wand vorhanden. Die Kühlflüssigkeit legt zunächst die gesamte in radialer Richtung von innen nach außen zu überbrückende Wegstrecke gemäß des ersten Teil-Strömungswegs zurück und anschließend die gesamte in radialer Richtung von außen nach innen zu überbrückende Wegstrecke. Die radial außenliegende Stelle, von der die Kühlflüssigkeit nach innen zurückströmt, liegt vorzugsweise radial maximal weit außen innerhalb des hohlen Innenvolumens. Damit wird die maximale Benetzung der Innenflächen in radialer Richtung erreicht bzw. vorgegeben. Dabei unterteilt die auf einer festen axialen Position sich von radial innen nach außen erstreckenden Innenwand im Hohlvolumen das Hohlvolumen in zwei axial durch die Wand getrennte Teilvolumina. Im einen Teilvolumen strömt die Kühlflüssigkeit von der radial innenliegenden Einlassstelle radial nach außen bis zum Durchlass. Über den Durchlass gelangt die Kühlflüssigkeit in das andere Teilvolumen und dann von radial außen nach innen bis zur Auslassstelle und wird von dort abgeführt z. B. abgesaugt. Auf dem beschriebenen Strömungsweg gibt es vorteilhaft nur im radial außenliegenden Bereich zumindest einen Durchlass bzw. vorzugsweise umfänglich verteilt mehrere axiale Durchlässe für die Kühlflüssigkeit vom ersten zum zweiten Teilvolumen.

Durch die Rotation des Trennblattes im Betrieb erfolgt überlagert zur radialen Strömung der Kühlflüssigkeit nach außen und zurück nach innen auch eine Strömung in Umfangsrichtung zur Trennblatt-Achse. Damit wird in der Praxis eine vollflächige Benetzung der den Strömungsweg begrenzenden Flächen im Innenvolumen des Trennblattes erreicht, womit ein effektiver Wärmeübergang von sämtlichen erhitzten Bereichen des Trennblattes auf die Kühlflüssigkeit und daher eine vorteilhafte Kühlung des Trennblattes erfolgt. Insbesondere werden vorteilhaft sämtliche von der Kühlflüssigkeit erreichbare Innenflächen im Innenvolumen durch die zwangsweise radiale und durch die mit der Rotation aufgezwungene umfängliche Strömungsführung auch tatsächlich erreicht.

Außerdem wird die Kühlflüssigkeit durch insbesondere eine Förderanordnung wie eine Pump- und/oder Saugvorrichtung zur Zuführung und/oder zum Auslass der Kühlflüssigkeit durch das Innenvolumen gefördert.

Die Kühlflüssigkeit kann außerhalb des Trennblattes vorteilhaft im geschlossenen Kreislauf von der Auslassstelle zur Einlassstelle geführt werden. Alternativ ist ein offener Kreislauf der Kühlflüssigkeit denkbar, bei dem die von der Auslassstelle abgeführte Kühlflüssigkeit nicht zurückgeführt wird an die Einlassstelle. Auch ein teilweise geschlossener Kreislauf ist denkbar, bei dem nur ein Teil der Kühlflüssigkeit von der Auslassstelle zur Einlassstelle zurückgeführt wird bzw. ein nicht zurückgeführter abgeführter Teilstrom der Kühlflüssigkeit durch frische Kühlflüssigkeit ersetzt wird.

Grundsätzlich können im Innenvolumen des Trennblattes auch zwei oder mehr axial beabstandete Wände vorhanden sein. Damit werden im Innenvolumen des Trennblattes mehrere hohle Teilvolumina gebildet, die radial innen bzw. außen durch entsprechende Durchlässe in den Wänden miteinander verbunden sind, womit sämtliche Teilvolumina von der Kühlflüssigkeit in axialer und radialer Richtung durchströmbar sind. Die Innenstruktur ist vorzugsweise derart gestaltet, dass in axialer Richtung ein mäanderförmig verlaufender Strömungsweg für die Kühlflüssigkeit bereitgestellt wird. Die Strömungswege sind so vorgegeben, dass in radialer Richtung jedes Teilvolumen sich maximal weit im Trennblatt erstreckt. Außerdem werden sämtliche Teilvolumina komplett von dem Kühlmittel beaufschlagt.

Weiter ist es vorteilhaft, dass die Einlassstelle auf einer ersten Seite des Trennblattes und die Auslassstelle auf einer zweiten Seite des Trennblattes vorhanden sind, wobei die erste Seite und die zweite Seite zur Trennblatt-Achse in axialer Richtung gegenüber liegen. Damit wird ein Durchströmen des Trennblatts mit Kühlflüssigkeit in axialer Richtung vorgegeben. Die Einlassstelle und die Auslassstelle liegen vorzugsweise axial gegenüber, insbesondere auf einer gemeinsamen Achse, die geringfügig versetzt parallel zur Trennblatt-Achse liegt.

Auch ist es von Vorteil, dass die Einlassstelle und die Auslassstelle über den Strömungsweg für das Kühlmittel miteinander verbunden sind. Damit ist das Kühlmittel zwangsweise über den vorgegebenen Strömungsweg durch das Trennblatt durchführbar. Die Strömung entlang des Strömungsweges wird zum Beispiel durch eine angelegte Druckdifferenz zwischen der Einlass- und der Auslassstelle unterstützt. Andere Wege im Inneren bzw. im Hohlvolumen für das Kühlmittel als der Strömungsweg sind in der Regel nicht vorgesehen. Vorzugsweise gehören sämtliche Hohlräume im Inneren des Trennblattes zum Strömungsweg.

Außerdem wird mit dem Strömungsweg erreicht, dass das Kühlmittel immer in Fließrichtung von der Einlassstelle zur Auslassstelle strömt, also immer eine effektive Wärmeabfuhr vom Trennblatt weg erfolgt.

Strömungs-Totbereiche im Innenvolumen des Trennblattes werden durch die Innenstruktur vermieden, also solche Bereiche, in denen das Kühlmittel steht oder ungerichtet z. B. hin- und herströmt bzw. nicht gezielt zur Auslassstelle strömt. Die Wärmeübertragung von den inneren Oberflächen des Innenvolumens des Trennblattes auf das Kühlmittel erfolgt immer auf das strömende Kühlmittel, womit eine örtliche Überhitzung des Trennblattes bzw. Hitzenester ausgeschlossen sind. Erwärmtes Kühlmittel wird immer in Strömungsrichtung von der Einlasszur Auslassstelle abgeführt. Die über die Auslassstelle abgeführte Menge an Kühlmittel wird durch über die entsprechende Menge von über die Einlassstelle zugeführtes Kühlmittel ersetzt bzw. nachgeliefert. Die Einlass-Temperatur des an der Einlassstelle zugeführten Kühlmittels ist so gewählt, dass diese unter der Auslass-Temperatur des an der Auslassstelle abgeführten Kühlmittels liegt.

Der Strömungsweg ist mit der Innenstruktur so vorgegeben, dass vorzugsweise an den Bereichen des Trennblattes, welche sich im Betrieb besonders stark erhitzen bzw. die nahe des Bearbeitungsabschnitts liegen, das Kühlmittel an innenseitig benachbarten bzw. nahegelegenen Innenoberflächen vorbeiströmt. Daher ist der Strömungsweg vorteilhaft so gestaltet, dass das Kühlmittel radial nach außen möglichst weit bzw. bis an innere Oberflächen heranströmt, die benachbart zum Bearbeitungsabschnitt liegen. Zusätzlich ist es vorteilhaft, dass der Strömungsweg im radial außenliegenden Bereich des Innenvolumens nahe des Außendurchmessers des Trennblattes verläuft, so dass Kühlmittel über die zumindest wesentliche Erstreckung des gesamten Umfangs radial außen entlanggeführt wird. Das hohle durchströmbare Innenvolumen bzw. der Strömungsweg reicht demgemäß vorteilhaft bis nahe an den Außenradius des Trennblattes heran, da dort der Bearbeitungsabschnitt vorhanden ist, an welchem durch Reibung mit dem zu trennenden Material die größte Wärmeentwicklung stattfindet.

Des Weiteren ist es vorteilhaft, dass im Innenvolumen Führungsabschnitte zur Vorgabe einer Strömungsrichtung des Kühlmittels durch das Trennblatt ausgebildet sind. Die Führungsabschnitte, wie beispielsweise flache oder konturierte Innenflächen, sind vorzugsweise so gestaltet, dass sämtliche Innenbereiche bzw. inneren Oberflächen des Trennblatts von der Kühlflüssigkeit erreichbar und benetzbar bzw. anströmbar sind.

Insbesondere bewirken die Führungsabschnitte, dass das Kühlmittel in radialer Richtung von innen nach außen und zurück nach innen und radial außen umfänglich über den gesamten Umfang geführt wird.

Ein weitere Vorteil ist darin zu sehen, dass Dichtungsmittel zur flüssigkeitsdichten Trennung des Innenvolumens nach außen in einem radial außenliegenden Bereich des Trennblattes vorhanden sind. Damit ist ein Austritt auch von nur geringsten Mengen des Kühlmittels nach außen sicher unterbunden. Vorzugsweise ist eine zur Trennblatt-Achse umfänglich geschlossene Ringdichtung vorgesehen, zum Beispiel umfänglich durchgehende Ringdichtungen zwischen dem Stammblatt und dem jeweiligen Außenblatt bzw. auf beiden Seiten des genau einen Stammblattes. Die Ringdichtungen dichten radial nach außen das Innenvolumen ab und liegen demgemäß absolut dicht an den gegenüberliegenden ringförmigen Bereichen am Stammblatt und am Außenblatt an. Bei elastischen bzw. gummiartigen Ringdichtungen werden diese z. B. etwas zusammengedrückt bzw. gequetscht.

Eine vorteilhafte Modifikation des Erfindungsgegenstands zeichnet sich dadurch aus, dass die Führungsabschnitte den Strömungsweg begrenzen, wobei der Strömungsweg einen Abschnitt mit einer zur Trennblatt-Achse axialen Erstreckung aufweist. Insbesondere bildet die axiale Erstreckung des Strömungswegs in einem radial zur Trennblatt-Achse äußeren Bereich bzw. nahe des Bearbeitungsabschnitts einen Durchlass für Kühlmittel durch eine Innenwand im Innenvolumen des Trennblattes, so dass das Kühlmittel nach dem Passieren des Durchlasses auf der anderen Seite der Innenwand radial nach innen zurückströmen kann. Ein axialer Durchlass für Kühlmittel durch eine Innenwand kann bei mehreren axial versetzten Innenwänden auch in einem radial innenliegenden Bereich vorhanden sein.

Eine vorteilhafte Erfindungsvariante besteht darin, dass das Trennblatt ein Stammblatt und zwei Außenblätter aufweist, wobei das Stammblatt in axialer Richtung des Trennblatts zwischen den beiden Außenblättern vorhanden ist. Das Stammblatt weist einen Bearbeitungsabschnitt auf, die Außenblätter jedoch nicht. Damit kann wirtschaftlich und technisch vorteilhaft das Trennblatt bereitgestellt werden.

Vorzugsweise ist das erfindungsgemäße Trennblatt in Mehrschicht-Bauweise aus mehreren einzelnen scheibenförmigen Blättern aufgebaut, die zueinander parallel ausgerichtet lösbar miteinander fest verbunden z. B. verschraubt sind. Alle oder einzelne Blätter weisen einen Bearbeitungsabschnitt auf.

Nachfolgend sind als Stammblatt, Außenblatt und Zwischenblatt solche Blätter zu verstehen, welche sich über den wesentlichen Radius des Trennblattes erstrecken bzw. eine gemeinsame zentrale Blatt-Achse aufweisen. Insbesondere sind als Abstandhalter dienende Abstandhalter-Scheiben, in der Art von Unterlegscheiben um Schraubmittel von Schraubverbindungen herum, welche die Blätter durchgreifend fest miteinander verbinden, wobei die Abstandhalter-Scheiben zwischen den genannten Blättern vorhanden sind, nicht als Stamm-, Außen- und Zwischenblatt zu verstehen. Die Abstandhalter-Scheiben weisen einen vielfach geringeren Durchmesser auf als ein Stamm-, Außen- und Zwischenblatt.

Vorzugsweise sind genau ein Stammblatt und genau zwei Außenblätter vorhanden, womit ein 1-fach Trennblatt bzw. ein 1-fach-Werkzeug bereitgestellt ist. Die fest miteinander verbundenen genau drei Blätter sind z. B. jeweils scheibenförmig mit gegenüberliegenden flächigen Seiten. In axialer Richtung sind die drei Blätter nebeneinander vorhanden und bilden eine Sandwichstruktur mit dem axial mittleren Stammblatt, welches den Bearbeitungsabschnitt aufweist, und den beiden Außenblättern ohne Bearbeitungsabschnitt. Auf jeder Seite des Stammblattes ist demgemäß ein parallel zum Stammblatt ausgerichtetes Außenblatt vorhanden. Zwischen dem jeweiligen Außenblatt und dem Stammblatt ist ein axialer Abstand vorhanden, der einen jeweiligen Teil des hohlen Innenvolumens bzw. des Strömungsweges bildet, der vom Kühlmittel durchströmbar ist. Zur Bildung des Abstandes der Blätter sind vorzugsweise Abstandhalter vorhanden.

Das Stammblatt weist am Außenumfang den Bearbeitungsabschnitt auf, wobei der Bearbeitungsabschnitt radial über den Außenradius der Außenblätter übersteht. Der größere Radius des Stammblattes gegenüber dem Radius der Außenblätter ist vorzugsweise allein durch den Bearbeitungsabschnitt bedingt. Der Bearbeitungsabschnitt ist dabei axial vorzugsweise so breit, dass der Bearbeitungsabschnitt axial etwas über die jeweilige axiale Außenseite der beiden Außenblätter übersteht, z. B. im Millimeterbereich. Damit wird ein Reibkontakt der Außenblätter mit den gegenüberliegenden Wänden der vom Trennblatt im Trennbetrieb gebildeten Fuge im mineralhaltigen Hartmaterial vermieden. Denn die Breite der Fuge entspricht der axialen Breite des Bearbeitungsabschnitts, die größer als die axiale Breite zwischen den gegenüberliegenden Außenseiten der Außenblätter ist.

Ein modifiziertes erfindungsgemäßes Trennblatt weist vorteilhaft, mehrere Stammblätter und jeweils ein Zwischenblatt zwischen zwei benachbarten Stammblättern auf.

Vorzugsweise weist das Trennblatt genau zwei axial außen positionierte Stammblätter mit jeweils einem umfänglichen Bearbeitungsabschnitt auf und genau ein Zwischenblatt ohne Bearbeitungsabschnitt zwischen den beiden Stammblättern. Dies stellt ein erfindungsgemäßes 2-fach Trennblatt bzw. 2-fach Werkzeug dar.

Das Zwischenblatt besitzt einen vergleichsweise wenig geringeren Durchmesser als die beiden im Durchmesser gleichen Stammblätter. Zwischen dem Zwischenblatt und dem jeweiligen Stammblatt sind Abstandhalter vorhanden, so dass zwischen den drei Blättern jeweils ein hohles Innenvolumen zur nach außen dichten Durchströmung mit dem Kühlmittel ausgebildet ist. Beide Stammblätter werden damit innenseitig vollflächig gekühlt vom vorbeiströmenden Kühlmittel. Dabei wird das Stammblatt, an dem die Einlassstelle vorhanden ist, innenseitig von Kühlmittel benetzt, das radial von innen nach radial außen strömt.

Aufgrund der dichten Begrenzung mit einer Ringdichtung strömt das gesamte Kühlmittel zu 100 Prozent durch Durchlässe im Zwischenblatt, vorzugsweise durch mehrere umfänglich beabstandete Löcher im radialen Außenbereich des Zwischenblatts. Auf der anderen Seite des Zwischenblattes strömt das Kühlmittel von radial außen nach radial innen und dabei innenseitig am anderen Stammblatt vollflächig vorbei. An diesem Stammblatt wird das erwärmte Kühlmittel über die Auslassstelle abgeführt.

Alternativ ist ein vom vorgenannten Aufbau abgeleiteter Aufbau möglich, bei dem auch am Zwischenblatt ein Bearbeitungsabschnitt vorhanden ist, wobei der Außendurchmesser aller drei Blätter gleich ist, damit sich die Bearbeitungsabschnitte bis zu einem identischen Radius erstrecken. Anstelle des Zwischenblattes wird z. B. ein drittes Stammblatt verwendet, das jedoch anders als die beiden äußeren zueinander identischen Stammblätter, die keine Löcher im radial äußeren Bereich besitzen, im radial äußeren Bereich umfänglich beabstandete Durchlässe bzw. Löcher für den Strömungsweg des Kühlmittels aufweist.

Demgemäß ist es vorteilhaft dass das Trennblatt mehrere Stammblätter ohne ein Zwischenblatt zwischen zwei benachbarten Stammblättern aufweist. Es fehlt also ein Zwischenblatt, das keinen Bearbeitungsabschnitt aufweist. Das Trennblatt wird damit bei vergleichbarer axialer Breite noch effektiver, was durch den zusätzlichen Bearbeitungsabschnitt gegenüber einer Anordnung mit einem Zwischenblatt bedingt ist.

Damit wird vorteilhaft ein erfindungsgemäßes 3-fach Trennblatt bzw. 3-fach Werkzeug bereitgestellt, was gegenüber einem 1-fach oder einem 2-fach-Werkzeug eine größere Standzeit aufweist.

Auch ist es von Vorteil, dass in einem axialen Zwischenbereich zwischen einem Stammblatt und einem axial benachbarten Blatt des Trennblattes Dichtungsmittel in einem radial außenliegenden Bereich des Trennblattes vorhanden sind. Die Dichtungsmittel wie z. B. ein Dichtungsring dichten das Innenvolumen insbesondere flüssigkeitsdicht und umfänglich geschlossen nach außen ab. Mit dem Dichtungsmittel wird sicher vermieden, dass Kühlmittel entlang des Strömungsweges austritt. Damit kann kein Kühlmittel auf die zur Umgebung freie Außenseite des Trennblattes gelangen. Das Trennblatt ist als trocken arbeitendes Trennblatt ausgebildet.

Es ist überdies vorteilhaft, dass das Trennblatt einen Trennblatt-Durchmesser von über 300 Millimeter aufweist. Vorzugsweise weist das Trennblatt einen Trennblatt-Durchmesser von über 400 Millimeter, vorzugsweise von über 600 Millimeter, vorzugsweise von über 800 Millimeter und vorzugsweise von über 1000 Millimeter auf. Damit ist das erfindungsgemäße Trennblatt für vergleichsweise große Bearbeitungstiefen im Dauerbetrieb vorteilhaft einsetzbar. Das Trennblatt ist insbesondere praxistauglich im Tiefbau, auf Großbaustellen bzw. bei Außenbereichen und für vergleichsweise lange Bearbeitungsstrecken einsetzbar. Das erfindungsgemäße Trennblatt ist vorzugsweise für die Nutzung an angetrieben fahrbaren Baumaschinen wie Fugenschneidern für den Straßenbau ausgebildet.

Weiter ist es vorteilhaft, dass zwischen zwei benachbarten Blättern des Trennblattes ein Distanzelement vorhanden ist. Vorzugsweise ist zwischen einem Stammblatt und einem Außenblatt und/oder einem Zwischenblatt des Trennblattes ein Distanzelement vorhanden. Mit einem Distanzelement bzw. einem Abstandhalter zum Beispiel einer Distanzscheibe kann eine exakte Positionierung und Beabstandung der Scheiben zueinander ermöglicht werden. Mit dem gebildeten Abstand zwischen den betreffenden Blättern des Trennblattes wird das hohle Innenvolumen und damit der Strömungsweg für das Kühlmittel bereitgestellt. Das Distanzelement ist vorteilhaft im Bereich um eine axial durchgehende Schrauböffnung des Trennblattes zur Anbringung des Trennblattes an einer Flanschanordnung vorgesehen. Die vorzugsweise mehreren Distanzelemente bewirken außerdem eine mechanische Stabilisierung bzw. Versteifung des Trennblattes bei mechanischer Belastung durch Kräfte und Momente. Vorzugsweise sind mehrere Distanzelemente verteilt auf einem Radius des Trennblattes vorhanden.

Die Erfindung erstreckt sich außerdem auf ein Werkzeug mit einer Flanschanordnung für ein rotierend antreibbares Trennblatt, insbesondere ein Fugenschneider mit einem Trennblatt, wobei ein Trennblatt gemäß einer der oben genannten Ausführungen vorhanden ist. Die Kühlflüssigkeit wird bevorzugt über eine nach außen dicht geschlossene bzw. innenliegende Leitung in der Flanschanordnung dem Trennblatt zugeführt, vorzugsweise im geschlossenen Leitungssystem, also ohne dass Kühlflüssigkeit im Bereich der Flanschanordnung oder des Trennblattes nach außen austritt oder austreten kann.

Insbesondere ist das Werkzeug mit einer Flüssigkeits-Kühlvorrichtung insbesondere mit einer Wasser-Kühlvorrichtung versehen, z. B. als angetrieben fahrbare Baumaschine für den Großbaustellen-Einsatz mit einer kontinuierlich arbeitenden Flüssigkeit-Kühlvorrichtung. Die Flüssigkeit-Kühlvorrichtung führt das Kühlmittel zur Kühlmittel-Einlassstelle des Trennblattes zu bzw. saugt das Kühlmittel von der Kühlmittel-Auslassstelle des Trennblattes ab, zum Beispiel durch eine entsprechende Flüssigkeits-Pumpvorrichtung. Das Kühlmittel kann dabei im offenen, im geschlossenen oder im teiloffenen Strömungskreislauf geführt werden. In allen Betriebsarten wird das Kühlmittel bzw. die Kühlflüssigkeit nach außen flüssigkeitsdicht der Flanschanordnung und dem Trennblatt zugeführt bzw. von diesen weggeleitet, so dass das Trennblatt im Trockenbetrieb das abzuhebende mineralische Material abhebt.

### Figurenbeschreibung

Weitere Merkmale und Vorteile der Erfindung sind anhand unterschiedlicher erfindungsgemäßer Ausführungsbeispiele näher erläutert.

Im Einzelnen zeigt:
- Figur 1: einen geschnitten dargestellten Teil eines schematisierten Werkzeugs mit einem erfindungsgemäßen Trennblatt, das mit einer Flanschanordnung des Werkzeugs verbunden ist,
- Figur 2: das erfindungsgemäße Trennblatt gemäß Figur 1 in einer Draufsicht,
- Figur 3: einen Schnitt durch das Trennblatt gemäß der Linie A-A in Figur 2,
- Figur 4: einen Schnitt durch das Trennblatt gemäß der Linie B-B in Figur 3,
- Figur 5: ein weiteres erfindungsgemäßes Trennblatt in Draufsicht,
- Figur 6: einen Schnitt durch das Trennblatt gemäß der Linie C-C in Figur 5,
- Figur 7: einen Schnitt durch das Trennblatt gemäß der Linie D-D in Figur 6,
- Figur 8: ein weiteres erfindungsgemäßes Trennblatt in Draufsicht,
- Figur 9: einen Schnitt durch das Trennblatt gemäß der Linie E-E in Figur 8 und
- Figur 10: einen Schnitt durch das Trennblatt gemäß der Linie F-F in Figur 9.

Für sich entsprechende Elemente unterschiedlicher Ausführungsbeispiele der Erfindung sind nachfolgend teilweise die gleichen Bezugszeichen verwendet.

Figur 1 zeigt stark schematisiert eine Flanschanordnung 24 mit einem erfindungsgemäßen Trennblatt 1 im Schnitt entlang eines Durchmessers des Trennblattes 1. Das Trennblatt 1 ist als innengekühltes 1-fach Werkzeug konzipiert bzw. als innengekühltes 1-fach Sägeblatt, das zur materialabhebenden Bearbeitung bzw. zum Schneiden eines in Figur 1 ausschnittsweise und gestrichelt angedeuteten harten Bodenmaterials M wie eines Beton-, Asphalt- oder Steinmaterials dient.

Das Trennblatt 1 ist um seine verlängert dargestellte Trennblatt-Achse S rotierbar antreibbar. Die nachfolgenden Angaben "radial" und "axial" beziehen sich auf die Trennblatt-Achse S.

Außerdem weist das Trennblatt 1 radial außen bzw. an einem Außenrand einen umfänglich durchgehend dargestellten Bearbeitungsabschnitt 2 auf, welcher hier beispielsweise ein Diamantwerkzeug 2a mit der axialen Breite B umfasst. Mit dem rotierenden Trennblatt 1 lässt sich in das Bodenmaterial M eine Fuge bzw. eine Nut N mit der Breite B entsprechend der Breite B des Bearbeitungsabschnitts 2 einbringen.

Das in der dargestellten Ausführungsform dreilagige Trennblatt 1 weist genau ein Stammblatt 3 und zwei als Deckelbleche 4 und 5 ausgebildete Außenblätter auf, wobei das Stammblatt 3 in axialer Richtung mittig zwischen den beiden Außenblättern bzw. mit jeweils gleichem axialen Abstand zu den beiden Deckelblechen 4, 5 vorhanden ist (s. Figur 3).

Das Stammblatt 3 und die beiden Deckelbleche 4, 5 sind miteinander verbunden und über sechs Distanzscheiben 9 bis 14 zwischen dem Stammblatt 3 und dem Deckelblech 4 und über sechs Distanzscheiben 9 bis 14 zwischen dem Stammblatt 3 und dem Deckelblech 5 auf axialem Abstand zwischen dem Stammblatt 3 und den Deckelblechen 4 und 5 gehalten. Der jeweilige Zwischenbereiche bzw. der jeweilige axiale Abstand bildet ein Innenvolumen 8 des Trennblattes 1, wobei der axiale Abstand über die Dicke der Distanzscheiben 9 bis 14 vorgebbar ist. Über die Distanzscheiben 9-14 können das Stammblatt 3 und die beiden Deckelbleche 4, 5 zum Beispiel materialschlüssig fest miteinander verbunden sein.

Fluchtend mit einer jeweiligen zentrischen Öffnung jeder Distanzscheibe 9 bis 14 ist jeweils ein axiales Durchgangsloch 15 durch das Trennblatt 1 in einem achsnahen bzw. zentralen Bereich des Trennblattes 1 bzw. der Blätter 3, 4 und 5 vorhanden. Mittels Schraubverbindungen 28 durch die sechs umfänglich auf einem Radius verteilt vorhandenen Durchgangslöcher 15 ist das Trennblatt 1 mit beidseitig des Trennblattes 1 angreifenden Flanschteilen 26 und 27 der Flanschanordnung 24 fest verbunden. An das Flanschteil 26 schließt eine gegenüber dem Flanschteil 26 stationäre Drehdurchführung 25 an.

Durch die Durchgangslöcher 15 und entsprechende Öffnungen der Flanschanordnung 24 greifen nicht gezeigte Schraubmittel der Schraubverbindungen 28, wobei die Schraubverbindungs-Achsen SV in den Figuren 2 und 3 angedeutet sind.

Die Flanschteile 26 und 27 sind gegenüber den Außenflächen der Deckelbleche 4 und 5 flüssigkeitsdicht anliegend zum Beispiel mit Hilfe von Dichtungen 26a und 27a.

Das von einem flüssigen Kühlmittel wie Wasser durchströmbare im Inneren des Trennblattes 1 ausgebildete hohle Innenvolumen 8 umfasst zwischen dem Deckelblech 4 und dem Stammblatt 3 ein scheibenförmiges erstes Teilvolumen 8a und zwischen dem Deckelblech 5 und dem Stammblatt 3 ein scheibenförmiges zweites Teilvolumen 8b. Das Kühlmittel wird im Betrieb des Trennblattes 1 insbesondere kontinuierlich gemäß der Zuführrichtung P1 dem Flanschteil 27 und damit einer Einlassstelle 29am Trennblatt 1 zugeführt und nach dem Durchströmen des Innenvolumens 8 gemäß der Auslassrichtung P2 an der Drehdurchführung 25 und damit einer Auslassstelle 30 am Trennblatt 1 insbesondere kontinuierlich abgeführt (s. Figur 1). Der dabei theoretisch zurückgelegte mit Strömungsrichtungspfeilen versehene Strömungsweg D des Kühlmittels ist in Figur 1 prinzipartig verdeutlicht. Die Durchströmung der Anordnung mit dem Kühlmittel erfolgt z. B. mit einer Pumpvorrichtung wie einer Kreiselpumpe oder dergleichen.

Zur Lagerung und zum rotierenden Antrieb des Trennblattes 1 weist das Trennblatt 1 eine zur Trennblatt-Achse S konzentrische Öffnung 31 auf, durch welche ein Wellenabschnitt 32 der Flanschanordnung 24 durchgreift. Auf der Außenseite des in der Grundform zylindrischen Wellenabschnitts 32 sind umfänglich versetzt drei axial sich erstreckende vertiefte Kerben ausgebildet. Am Stammblatt 3 ist ein zum Wellenabschnitt 32 passendes zentrales Loch 3a mit einer komplementären Form zur Außenform des Wellenabschnitt 32 vorhanden, wobei an einem Rand des Loch 3a drei Vorsprünge 33 exakt passend in die Kerben des Wellenabschnitts 32 dicht anliegend hineinreichen. Das Stammblatt 3 ist damit über den gesamten Umfang des Wellenabschnitts 32 flüssigkeitsdicht am Wellenabschnitt 32 anliegend.

Da die beiden Deckelbleche 4 und 5 jeweils eine zentrales kreisförmiges Rundloch 4a und 5a aufweisen, die also keine Vorsprünge besitzen, kann das am Deckelblech 5 axial außen am Wellenabschnitt 32 zugeführte Kühlmittel über die Kerben im Wellenabschnitt 32 im Bereich des Rundloches 5a bzw. in der dreikanaligen Einlassstelle 29 in das Innenvolumen 8 bzw. in das Teilvolumen 8b zwischen dem Deckelblech 5 und dem Stammblatt 3 gelangen. Da im Innenvolumen 8 die Kerben im Wellenabschnitt 32 von den Vorsprüngen im Stammblatt 3 dicht verschlossen sind, ist der Wellenabschnitt 32 über seinen gesamten Umfang an der dazugehörigen axialen Stelle bzw. außen umfänglich zum Stammblatt 3 abgedichtet. Das Kühlmittel wird daher bei rotierendem Trennblatt 1 fliehkraft-unterstützt im Teilvolumen 8b nach radial außen geführt zumindest bis in den Bereich der Durchlassöffnungen 16 bis 23 im Stammblatt 3. Anschließend tritt das Kühlmittel in axialer Richtung durch die Durchlassöffnungen 16 bis 23 in das Teilvolumen 8a und radial nach innen zurück bis zum Wellenabschnitt 32. Dort bilden die Kerben im Wellenabschnitt 32 jeweils einen Durchlass bzw. Auslass im Bereich des Rundlochs 4a bzw. die dreikanalige Auslassstelle 30, so dass das Kühlmittel durch das Flanschteil 26 abgeführt werden kann.

Zur flüssigkeitsdichten Abdichtung des Innenvolumens 8 bzw. der beiden Teilvolumina 8a, 8b entlang des Strömungsweges D, wobei keine bzw. auch keine vergleichsweise geringe Menge des Kühlmittels aus dem Trennblatt 1 nach außen tritt, sind radial am äußeren Rand des Deckelblechs 4 und des Deckelblechs 5 jeweils axial innenseitig ringförmige bzw. umfänglich geschlossene Dichtungsmittel vorhanden, zum Beispiel aus einem nachgiebigen Material.

Konkret ist zwischen dem Deckelblech 4 und dem Stammblatt 3 eine erste Dichtung 6 und zwischen dem Deckelblech 5 und dem Stammblatt 3 eine zweite Dichtung 7 vorhanden. Der radial innere umfängliche Rand der Dichtungen 6 und 7 kommt jeweils zwar nahe an den radial äußeren Rand der Durchlassöffnungen 16 bis 23 heran, ist aber jedenfalls mit einem sicheren Abstand davon beabstandet.

Nicht ausgeschlossen ist, dass die Deckelbleche 4, 5 mit ihrem radialen äußeren Rand bis an den Bearbeitungsabschnitt 2 bzw. das Diamantwerkzeug 2a heranreichen. Dann rücken die Dichtungen 6 und 7 vorzugsweise radial weiter nach außen bis an das Diamantwerkzeug 2a heran.

Gemäß einem zweiten Ausführungsbeispiel nach den Figuren 5 bis 7 weist ein erfindungsgemäßes innengekühltes Trennblatt 34 zwei axial äußere Stammblätter 35 und 36 und ein axial dazwischen liegendes Zwischenblatt 37 auf. Das Trennblatt 34 ist als 2-fach Werkzeug bzw. als 2-fach Sägeblatt gestaltet.

Der Grundaufbau aus drei axial beabstandeten Blättern mit einem hohlen dicht abgeschlossenen Innenvolumen des Trennblattes 34 ist ansonsten mit dem Grundaufbau des Trennblattes 1 übereinstimmend. Insbesondere was das Vorhandensein der Durchlassöffnungen 16-23, die Durchgangslöcher 15 mit den Distanzscheiben 9-14 und die Dichtungen 6 und 7 betrifft.

Anders ausgedrückt sind bei dem Trennblatt 34 bezogen auf das Trennblatt 1 die Deckelbleche 4,5 mit jeweils einem Bearbeitungsabschnitt versehen, das Stammblatt 3 jedoch ohne einen Bearbeitungsabschnitt.

Die Stammblätter 35 und 36 weisen jeweils einen Bearbeitungsabschnitt 38 bzw. 39 auf, wobei das Zwischenblatt 37 keinen Bearbeitungsabschnitt besitzt und einen um das radiale Maß der Bearbeitungsabschnitte 38, 39 geringeren Durchmesser als die beiden Stammblätter 35, 36 aufweist.

Beim dritten Ausführungsbeispiel der Erfindung gemäß der Figuren 8 bis 10, welches ein innengekühltes 3-fach Werkzeug bzw. 3-fach Sägeblatt zeigt, weist das erfindungsgemäße Trennblatt 40 drei Stammblätter 41, 42 und 43 auf. Der Grundaufbau des Trennblattes 40 entspricht ebenfalls dem Grundaufbau des Trennblattes 1. Insbesondere was das Vorhandensein der Durchlassöffnungen 16-23, die Durchgangslöcher 15 mit den Distanzscheiben 9-14 und die Dichtungen 6 und 7 betrifft.

Dabei sind ausgehend vom Trennblatt 1 alle drei Blätter mit gleichem Durchmesser und mit jeweils einem Bearbeitungsabschnitt 44, 45 und 46 versehen.

Die beiden äußeren Stammblätter 41 und 43 sind ansonsten wie die Deckelbleche 4 und 5 des Trennblattes 1 aufgebaut.

### Bezugszeichenliste:

- 1: Trennblatt
- 2: Bearbeitungsabschnitt
- 2a: Diamantwerkzeug
- 3: Stammblatt
- 3a: Loch
- 4: Deckelblech
- 4a: Rundloch
- 5: Deckelblech
- 5a: Rundloch
- 6: Dichtung
- 7: Dichtung
- 8: Innenvolumen
- 8a, 8b: Teilvolumen
- 9-14: Distanzscheibe
- 15: Durchgangsloch
- 16-23: Durchlassöffnung
- 24: Flanschanordnung
- 25: Drehdurchführung
- 26, 27: Flanschteil
- 26a, 27a: Dichtung
- 28: Schraubverbindung
- 29: Einlassstelle
- 30: Auslassstelle
- 31: Öffnung
- 32: Wellenabschnitt
- 33: Vorsprung
- 34: Trennblatt
- 35, 36: Stammblatt
- 37: Zwischenblatt
- 38, 39: Bearbeitungsabschnitt
- 40: Trennblatt
- 41-43: Stammblatt
- 44-46: Bearbeitungsabschnitt

## Patentansprüche

1. Trennblatt (1, 34, 40) für die materialabhebende Bearbeitung eines mineralhaltigen Hartmaterials, umfassend einen zu einer zentralen Trennblatt-Achse radial außenliegenden Bearbeitungsabschnitt (2; 38, 39; 44-46) zur Materialabnahme des Hartmaterials, wobei das Trennblatt (1, 34, 40) ausgebildet ist, mit einer antreibbaren Flanschanordnung (24) in Rotation versetzt zu werden, und wobei dem Trennblatt (1, 34, 40) für einen Bearbeitungsbetrieb ein flüssiges Kühlmittel zuführbar ist, wobei in einem von Teilen des Trennblattes (1, 34, 40) umschlossenen Innenvolumen (8) des Trennblattes (1, 34, 40) eine Innenstruktur zur Bereitstellung eines von dem Kühlmittel durchströmbaren Strömungsweges zwischen einer Einlassstelle (29) des Trennblattes (1, 34, 40) für die Zuführung des Kühlmittels und einer Auslassstelle (30) des Trennblattes (1, 34, 40) für den Auslass des Kühlmittels derart ausgebildet ist, dass im verbundenen Zustand mit der Flanschanordnung (24) im Bearbeitungsbetrieb des Trennblattes (1, 34, 40) entlang des Strömungsweges ein Austritt von Anteilen des zugeführten Kühlmittels aus dem Innenvolumen (8) unterbunden ist, so dass kein Kühlmittel außen am Trennblatt (1, 34, 40) an den Bearbeitungsabschnitt (2; 38, 39; 44-46) gelangt, wobei die Einlassstelle (29) in einem Nabenbereich des Trennblattes (1, 34, 40) vorhanden ist und wobei die Innenstruktur einen Strömungsweg für das zuführbare Kühlmittel vorgibt, wonach im Bearbeitungsbetrieb das Kühlmittel von der Einlassstelle (29) radial zur Trennblatt-Achse von innen nach außen strömt, **dadurch gekennzeichnet, dass** die Auslassstelle (30) auch im Nabenbereich des Trennblattes (1, 34, 40) vorhanden ist, wobei das Kühlmittel radial zur Trennblatt-Achse von außen nach innen zur Auslassstelle (30) strömt.

2. Trennblatt nach Anspruch 1, **dadurch gekennzeichnet, dass** die Einlassstelle (29) auf einer ersten Seite des Trennblattes (1, 34, 40) und die Auslassstelle (30) auf einer zweiten Seite des Trennblattes (1, 34, 40) vorhanden sind, wobei die erste Seite und die zweite Seite zur Trennblatt-Achse in axialer Richtung gegenüber liegen.

3. Trennblatt nach einem der vorhergehenden Ansprüche, **dadurch gekennzeichnet, dass** die Einlassstelle (29) und die Auslassstelle (30) über den Strömungsweg für das Kühlmittel miteinander verbunden sind.

4. Trennblatt nach einem der vorhergehenden Ansprüche, **dadurch gekennzeichnet, dass** im Innenvolumen (8) Führungsabschnitte zur Vorgabe einer Strömungsrichtung des Kühlmittels durch das Trennblatt (1, 34, 40) ausgebildet sind.

5. Trennblatt nach einem der vorhergehenden Ansprüche, **dadurch gekennzeichnet, dass** Dichtungsmittel (6, 7) zur flüssigkeitsdichten Trennung des Innenvolumens (8) nach außen in einem radial außenliegenden Bereich des Trennblattes (1, 34, 40) vorhanden sind.

6. Trennblatt nach Anspruch 4 oder 5, **dadurch gekennzeichnet, dass** die Führungsabschnitte den Strömungsweg begrenzen, wobei der Strömungsweg einen Abschnitt (16-23) mit einer zur Trennblatt-Achse axialen Erstreckung aufweist.

7. Trennblatt nach einem der vorhergehenden Ansprüche, **dadurch gekennzeichnet, dass** das Trennblatt (1) ein Stammblatt (3) und zwei Außenblätter (4, 5) aufweist, wobei das Stammblatt (3) in axialer Richtung des Trennblattes (1) zwischen den beiden Außenblättern (4, 5) vorhanden ist.

8. Trennblatt nach einem der vorhergehenden Ansprüche, **dadurch gekennzeichnet, dass** das Trennblatt (34, 40) mehrere Stammblätter (35, 36) und jeweils ein Zwischenblatt (37) zwischen zwei benachbarten Stammblättern (35, 36) aufweist.

9. Trennblatt nach einem der vorhergehenden Ansprüche, **dadurch gekennzeichnet, dass** das Trennblatt (40) mehrere Stammblätter (41-43) ohne ein Zwischenblatt zwischen zwei benachbarten Stammblättern (41-43) aufweist.

10. Trennblatt nach einem der vorhergehenden Ansprüche, **dadurch gekennzeichnet, dass** in einem axialen Zwischenbereich zwischen einem Stammblatt (3; 35, 36; 41-43) und einem axial benachbarten Blatt des Trennblattes (1; 34; 40) Dichtungsmittel (6, 7) in einem radial außenliegenden Bereich des Trennblattes (1; 34; 40) vorhanden sind.

11. Trennblatt nach einem der vorhergehenden Ansprüche, **dadurch gekennzeichnet, dass** das Trennblatt (1; 34; 40) einen Trennblatt-Durchmesser von über 300 Millimeter aufweist.

12. Trennblatt nach einem der vorhergehenden Ansprüche, **dadurch gekennzeichnet, dass** zwischen zwei benachbarten Blättern des Trennblattes (1; 34; 40) ein Distanzelement (9-14) vorhanden ist.

13. Werkzeug mit einer Flanschanordnung (24) für ein rotierend antreibbares Trennblatt (1; 34; 40), insbesondere ein Fugenschneider, mit einem Trennblatt (1; 34; 40) nach einem der vorhergehenden Ansprüche.

14. Werkzeug nach Anspruch 13, **dadurch gekennzeichnet, dass** eine Flüssigkeits-Kühlvorrichtung insbesondere eine Wasser-Kühlvorrichtung vorgesehen ist.

## Claims

1. Separating blade (1, 34, 40) for the material-removing machining of a mineral-containing hard material, comprising a machining section (2; 38, 39; 44-46), situated radially on the outside with respect to a central separating blade axis, for material removal of the hard material, wherein the separating blade (1, 34, 40) is designed to be set in rotation by means of a drivable flange arrangement (24), and wherein a liquid coolant can be supplied to the separating blade (1, 34, 40) for a machining mode, wherein, in an inner volume (8) of the separating blade (1, 34, 40) that is surrounded by parts of the separating blade (1, 34, 40), an inner structure for providing a flow path, through which the coolant can flow, between an inlet point (29) of the separating blade (1, 34, 40) for supplying the coolant and an outlet point (30) of the separating blade (1, 34, 40) for the discharge of the coolant is formed in such a way that, in the connected state with the flange arrangement (24), an outflow of portions of the supplied coolant from the inner volume (8) is prevented along the flow path during the machining mode of the separating blade (1, 34, 40), thus ensuring that no coolant reaches the machining section (2; 38, 39; 44-46) on the outside of the separating blade (1, 34, 40), wherein the inlet point (29) is in a hub region of the separating blade (1, 34, 40) and wherein the inner structure defines a flow path for the coolant that can be supplied, according to which, in the machining mode, the coolant flows radially with respect to the separating blade axis from the inside outwards from the inlet point (29), **characterized in that** the outlet point (30) is also in the hub region of the separating blade (1, 34, 40), wherein the coolant flows radially with respect to the separating blade axis from the outside inwards to the outlet point (30).

2. Separating blade according to Claim 1, **characterized in that** the inlet point (29) is situated on a first side of the separating blade (1, 34, 40), and the outlet point (30) is situated on a second side of the separating blade (1, 34, 40), wherein the first side and the second side lie opposite one another in the axial direction with respect to the separating blade axis.

3. Separating blade according to either of the preceding claims, **characterized in that** the inlet point (29) and the outlet point (30) are connected to one another via the flow path for the coolant.

4. Separating blade according to one of the preceding claims, **characterized in that** guide sections for defining a flow direction of the coolant through the separating blade (1, 34, 40) are formed in the inner volume (8).

5. Separating blade according to one of the preceding claims, **characterized in that** there are sealing means (6, 7) for the fluidtight separation of the inner volume (8) from the outside in a radially outer region of the separating blade (1, 34, 40).

6. Separating blade according to Claim 4 or 5, **characterized in that** the guide sections delimit the flow path, wherein the flow path has a section (16-23) with an axial extent with respect to the separating blade axis.

7. Separating blade according to one of the preceding claims, **characterized in that** the separating blade (1) has a main blade (3) and two outer blades (4, 5), wherein the main blade (3) is situated between the two outer blades (4, 5) in the axial direction of the separating blade (1).

8. Separating blade according to one of the preceding claims, **characterized in that** the separating blade (34, 40) has a plurality of main blades (35, 36) and in each case one intermediate blade (37) between two adjacent main blades (35, 36).

9. Separating blade according to one of the preceding claims, **characterized in that** the separating blade (40) has a plurality of main blades (41-43) without an intermediate blade between two adjacent main blades (41-43).

10. Separating blade according to one of the preceding claims, **characterized in that** there are sealing means (6, 7) in a radially outer region of the separating blade (1; 34; 40) and in an axial intermediate region between a main blade (3; 35, 36; 41-43) and an axially adjacent blade of the separating blade (1; 34; 40).

11. Separating blade according to one of the preceding claims, **characterized in that** the separating blade (1; 34; 40) has a separating blade diameter of over 300 millimeters.

12. Separating blade according to one of the preceding claims, **characterized in that** there is a spacer element (9-14) between two adjacent blades of the separating blade (1; 34; 40).

13. Tool having a flange arrangement (24) for a separating blade (1; 34; 40) that can be driven in rotation, in particular a joint cutter, having a separating blade (1; 34; 40) according to one of the preceding claims.

14. Tool according to Claim 13, **characterized in that** a liquid cooling device, in particular a water cooling device, is provided.

## Revendications

1. Lame de séparation (1, 34, 40) pour l'usinage par enlèvement de matériau d'un matériau dur contenant des minéraux, comprenant une section d'usinage (2 ; 38, 39 ; 44-46), radialement extérieure par rapport à un axe central de la lame de séparation, pour l'enlèvement de matériau du matériau dur, la lame de séparation (1, 34, 40) étant configurée pour être mise en rotation avec un agencement de bride (24) pouvant être entraîné, et la lame de séparation (1, 34, 40) pouvant être alimentée, pour un mode d'usinage, avec un agent réfrigérant liquide ; dans un volume intérieur (8) de la lame de séparation (1, 34, 40), entouré par des parties de la lame de séparation (1, 34, 40), une structure interne étant configurée pour fournir une voie d'écoulement pouvant être traversée par l'agent réfrigérant, entre un point d'entrée (29) de la lame de séparation (1, 34, 40) pour l'alimentation de l'agent réfrigérant et un point de sortie (30) de la lame de séparation (1, 34, 40) pour la sortie de l'agent réfrigérant, de telle sorte que, dans l'état relié avec l'agencement de bride (24), dans le mode d'usinage de la lame de séparation (1, 34, 40), le long de la voie d'écoulement, une sortie de fractions de l'agent réfrigérant alimenté à partir du volume intérieur (8) soit empêchée, de telle sorte qu'aucun agent réfrigérant n'atteigne la section d'usinage (2 ; 38, 39 ; 44-46) à l'extérieur de la lame de séparation (1, 34, 40), le point d'entrée (29) étant présent dans une zone de moyeu de la plaque de séparation (1, 34, 40) et la structure intérieure définissant une voie d'écoulement pour l'agent réfrigérant pouvant être alimenté, ce qui permet à l'agent réfrigérant de s'écouler, dans le mode d'usinage, à partir du point d'entrée (29) radialement par rapport à l'axe de la lame de séparation de l'intérieur vers l'extérieur, **caractérisée en ce que** le point de sortie (30) est également présent dans la zone de moyeu de la lame de séparation (1, 34, 40), l'agent réfrigérant s'écoulant radialement par rapport à l'axe de la lame de séparation de l'extérieur vers l'intérieur jusqu'au point de sortie (30).

2. Lame de séparation selon la revendication 1, **caractérisée en ce que** le point d'entrée (29) est présent sur un premier côté de la lame de séparation (1, 34, 40) et le point de sortie (30) est présent sur un deuxième côté de la lame de séparation (1, 34, 40), le premier côté et le deuxième côté étant situés en vis-à-vis en direction axiale par rapport à l'axe de la lame de séparation.

3. Lame de séparation selon l'une quelconque des revendications précédentes, **caractérisée en ce que** le point d'entrée (29) et le point de sortie (30) sont reliés l'un avec l'autre par l'intermédiaire de la voie d'écoulement pour l'agent réfrigérant.

4. Lame de séparation selon l'une quelconque des revendications précédentes, **caractérisée en ce que** des sections de guidage pour la définition d'une direction d'écoulement de l'agent réfrigérant sont formées au travers de la lame de séparation (1, 34, 40) dans le volume intérieur (8).

5. Lame de séparation selon l'une quelconque des revendications précédentes, **caractérisée en ce que** des moyens d'étanchéité (6, 7) pour la séparation étanche aux liquides du volume intérieur (8) vers l'extérieur sont présents dans une zone radialement extérieure de la lame de séparation (1, 34, 40).

6. Lame de séparation selon la revendication 4 ou 5, **caractérisée en ce que** les sections de guidage délimitent la voie d'écoulement, la voie d'écoulement présentant une section (16-23) ayant une extension axiale par rapport à l'axe de la lame de séparation.

7. Lame de séparation selon l'une quelconque des revendications précédentes, **caractérisée en ce que** la lame de séparation (1) comprend une lame de base (3) et deux lames extérieures (4, 5), la lame de base (3) étant présente en direction axiale de la lame de séparation (1) entre les deux lames extérieures (4, 5).

8. Lame de séparation selon l'une quelconque des revendications précédentes, **caractérisée en ce que** la lame de séparation (34, 40) comprend plusieurs lames de base (35, 36) et à chaque fois une lame intermédiaire (37) entre deux lames de base voisines (35, 36).

9. Lame de séparation selon l'une quelconque des revendications précédentes, **caractérisée en ce que** la lame de séparation (40) comprend plusieurs lames de base (41-43) sans lame intermédiaire entre deux lames de base voisines (41-43).

10. Lame de séparation selon l'une quelconque des revendications précédentes, **caractérisée en ce que**, dans une zone intermédiaire axiale entre une lame de base (3 ; 35, 36 ; 41-43) et une lame axialement voisine de la lame de séparation (1 ; 34 ; 40), des moyens d'étanchéité (6, 7) sont présents dans une zone radialement extérieure de la lame de séparation (1 ; 34 ; 40).

11. Lame de séparation selon l'une quelconque des revendications précédentes, **caractérisée en ce que** la lame de séparation (1 ; 34 ; 40) présente un diamètre de lame de séparation supérieur à 300 millimètres.

12. Lame de séparation selon l'une quelconque des revendications précédentes, **caractérisée en ce qu'**un élément espaceur (9-14) est présent entre deux lames voisines de la lame de séparation (1 ; 34 ; 40).

13. Outil muni d'un agencement de bride (24) pour une lame de séparation (1 ; 34 ; 40) pouvant être entraînée en rotation, notamment un coupe-joint, muni d'une lame de séparation (1 ; 34 ; 40) selon l'une quelconque des revendications précédentes.

14. Outil selon la revendication 13, **caractérisé en ce qu'**un dispositif de refroidissement à liquide, notamment un dispositif de refroidissement à eau, est prévu.
